# EUROPÄISCHE PATENTSCHRIFT

(11) **EP 4 077 196 B1**
(45) Veröffentlichungstag und Bekanntmachung des Hinweises auf die Patenterteilung: **13.09.2023**
(21) Anmeldenummer: 20824258.6
(22) Anmeldetag: 16.12.2020
(51) Int. Cl.: B66B 11/00

(54) **ANTRIEBSSYSTEM FÜR EINE AUFZUGSANLAGE, AUFZUGSANLAGE SOWIE VERFAHREN ZUR MONTAGE EINES ANTRIEBS AN EINEM STÜTZELEMENT EINER AUFZUGSANLAGE**
DRIVE SYSTEM FOR AN ELEVATOR INSTALLATION, ELEVATOR INSTALLATION AND METHOD FOR MOUNTING A DRIVE ON A SUPPORT ELEMENT OF AN ELEVATOR INSTALLATION
SYSTÈME D'ENTRAÎNEMENT POUR UN SYSTÈME D'ASCENSEUR, ASCENSEUR ET PROCÉDÉ DE MONTAGE D'UN ENTRAÎNEMENT SUR UN ÉLÉMENT SUPPORT D'UN SYSTÈME D'ASCENSEUR

(30) Priorität: 19.12.2019 EP 19218237
(43) Veröffentlichungstag der Anmeldung: 26.10.2022
(73) Patentinhaber: INVENTIO AG, 6052 Hergiswil (CH)
(72) Erfinder: D APICE, Alessandro, 6030 Ebikon (CH); GUARNUTO, Luciano, 8340 Hinwil (CH); LO JACONO, Romeo, 6929 Gravesano (CH); POLIN, Urs, 6003 Luzern (CH); SCHMITT, Dominik, 6037 Root (CH); WANG, Eric, 6003 Luzern (CH)
(74) Vertreter: Inventio AG
(86) Internationale Anmeldenummer: PCT/EP2020/086517
(87) Internationale Veröffentlichungsnummer: WO 2021/122814

(56) Entgegenhaltungen:
- WO-A2-2010/065039
- US-A- 6 006 865

## Beschreibung

Die Erfindung betrifft ein Antriebssystem für eine Aufzugsanlage, eine Aufzugsanlage und ein Verfahren zur Montage eines Antriebs an einem Stützelement einer Aufzugsanlage.

Bekannte Aufzugsanlagen zum Transport von Personen oder Lasten umfassen eine Aufzugskabine, welche in einem Aufzugsschacht vertikal bewegt werden kann. Üblicherweise ist die Aufzugskabine über ein Tragmittel mit einem Gegengewicht verbunden. Ein Antrieb zum Bewegen der Aufzugskabine entlang einer Führungsschiene kann beispielsweise auf einem Antriebsaufbau in einem Schachtkopf des Aufzugsschachts oder in einem Maschinenraum oberhalb des Aufzugsschachts angeordnet sein. Allerdings weisen bisher bekannte Antriebssysteme für Aufzugsanlagen einen hohen Platzbedarf auf, beispielsweise im Schachtkopf einer Aufzugsanlage, oder erfordern eine aufwendige Montage.

US 6 006 865 A offenbart ein Antriebssystem für eine Aufzugsanlage gemäß dem Oberbegriff des Anspruchs 1.

Aufgabe der Erfindung ist es, ein Antriebssystem für eine Aufzugsanlage und insbesondere eine Aufzugsanlage anzugeben, welche gegenüber aus dem Stand der Technik bekannten Antriebssystemen oder Aufzugsanlagen verbessert sind, wobei insbesondere der Platzbedarf des Antriebssystems reduziert oder die Montage des Antriebssystems vereinfacht sein soll. Weiterhin ist es Aufgabe der Erfindung, ein Verfahren zur Montage eines Antriebs einer Aufzugsanlage anzugeben.

Die Aufgabe wird mit einem Antriebssystem nach dem Anspruch 1 und einem Verfahren nach dem nebengeordneten Anspruch gelöst. Vorteilhafte Weiterbildungen und Ausführungsformen ergeben sich aus den Unteransprüchen und aus dieser Beschreibung.

Ein Aspekt der Erfindung betrifft ein Antriebssystem für eine Aufzugsanlage, mit einem Antrieb, und einer Antriebsaufhängung zur Befestigung des Antriebs an einem Stützelement der Aufzugsanlage, wobei die Antriebsaufhängung ein Drehgelenk zur verkippbaren Lagerung des Antriebs an dem Stützelement und eine Justiervorrichtung zum Einstellen einer Verkippung des Antriebs um das Drehgelenk umfasst.

Ein weiterer Aspekt der Erfindung betrifft eine Aufzugsanlage, mit einem Antriebssystem nach einer der hierin beschriebenen Ausführungsformen, einer Aufzugskabine, und einem Gegengewicht, welches über ein Tragmittel mit der Aufzugskabine verbunden ist, wobei der Antrieb zum Antreiben des Tragmittels eingerichtet ist.

Noch ein weiterer Aspekt der Erfindung betrifft ein Verfahren zur Montage eines Antriebs an einem Stützelement einer Aufzugsanlage, mit Lagern des Antriebs an dem Stützelement mittels eines Drehgelenks, Stabilisieren des Antriebs bezüglich des Stützelements, und Einstellen einer Verkippung des Antriebs um das Drehgelenk.

Bei bevorzugten Ausführungsformen umfasst der Antrieb einen Motor, insbesondere einen Motor und ein Getriebe. Der Antrieb kann getriebelos ausgeführt sein. Der Antrieb weist eine Antriebswelle auf. Die Antriebswelle ist um eine Wellenachse des Antriebs rotierbar. An der Antriebswelle kann eine Treibscheibe des Antriebs befestigt sein. Die Treibscheibe ist dazu eingerichtet, einen Kontakt zwischen einem Tragmittel einer Aufzugsanlage und dem Antrieb bereitzustellen. Insbesondere ist die Treibscheibe dazu eingerichtet, eine von dem Antrieb bereitgestellte Kraft auf das Tragmittel zu übertragen. Vorzugsweise ist die Antriebsaufhängung dazu eingerichtet, dass bei einem an dem Stützelement befestigten Antrieb die Treibscheibe zwischen dem Motor des Antriebs und dem Stützelement angeordnet. Der Antrieb kann eine Antriebskühlung oder eine Antriebselektronik, beispielsweise zum Steuern des Antriebs, aufweisen. "Oder" ist hierin typischerweise als "und/oder" zu verstehen. Die Antriebskühlung oder die Antriebselektronik können insbesondere an einer Unterseite des Antriebs angeordnet sein.

Vorzugsweise umfasst das Antriebssystem eine Führungsschiene zum Führen einer Aufzugskabine, wobei die Führungsschiene das Stützelement bildet. In weiteren bevorzugten Ausführungsformen kann das Stützelement eine Schachtwand einer Aufzugsanlage oder eine Trägerstruktur in einem Aufzugsschacht einer Aufzugsanlage sein.

In bevorzugten Ausführungsformen ist das Drehgelenk der Antriebsaufhängung als drehbewegliche Verbindung zwischen dem Antrieb und dem Stützelement zu verstehen. Vorzugsweise steht eine Drehachse des Drehgelenks zumindest im Wesentlichen senkrecht zu einer Wellenachse des Antriebs. Unter "zumindest im Wesentlichen senkrecht" ist hierin insbesondere eine senkrechte Ausrichtung oder eine von einer senkrechten Ausrichtung um maximal 15°, beispielsweise um maximal 10° oder um maximal 5°, abweichende Ausrichtung zu verstehen. In Ausführungsformen kann die Drehachse zumindest im Wesentlichen senkrecht zu der Wellenachse des Antriebs und senkrecht zu einer Längsachse einer Führungsschiene ausgerichtet sein. Die Wellenachse des Antriebs kann zumindest im Wesentlichen senkrecht zu der Drehachse des Drehgelenks und zumindest im Wesentlichen senkrecht zu einer vertikalen Richtung, beispielsweise senkrecht zu der Längsachse einer Führungsschiene, ausgerichtet sein. Bei bevorzugten Ausführungsformen ist die Wellenachse des Antriebs auf die Führungsschiene hin ausgerichtet.

Vorzugsweise ist die Justiervorrichtung unterhalb des Drehgelenks angeordnet. Das Drehgelenk ist insbesondere dazu eingerichtet, eine Zugbelastung von dem Antrieb auf das Stützelement zu übertragen. Die Justiervorrichtung ist beispielsweise dazu eingerichtet, eine Druckbelastung von dem Antrieb auf das Stützelement zu übertragen. Bei Ausführungsformen ist das Drehgelenk oberhalb einer Treibscheibe des Antriebs und die Justiervorrichtung unterhalb der Treibscheibe angeordnet. Insbesondere ist die Treibscheibe zwischen dem Drehgelenk und der Justiervorrichtung angeordnet. In weiteren Ausführungsformen ist die Justiervorrichtung um die Treibscheibe angeordnet. Beispielsweise kann sich die Justiervorrichtung käfigförmig um die Treibscheibe in Richtung des Stützelements erstrecken, wobei die Justiervorrichtung mindestens ein Fenster zum Durchführen eines Tragmittels aufweist. Bei bevorzugten Ausführungsformen weist die Treibscheibe einen Treibscheibendurchmesser von höchstens 150 mm auf, insbesondere von höchstens 100 mm oder von höchstens 70 mm.

Erfindungsgemäß umfasst das Drehgelenk der Antriebsaufhängung ein Fixteil, welches zur Befestigung an dem Stützelement eingerichtet ist, und ein erstes Aufhängungsteil, welches an dem Antrieb befestigt ist. Das Fixteil und das erste Aufhängungsteil sind drehbar miteinander verbunden. Vorzugsweise ist das Fixteil starr mit dem Stützelement verbunden und das erste Aufhängungsteil starr mit dem Antrieb verbunden. Starre Verbindungen können durch Fügeverfahren, beispielsweise durch Verschrauben, bereitgestellt sein.

Erfindungsgemäß weist das erste Aufhängungsteil mindestens eine erste Öffnung und das Fixteil mindestens eine zweite Öffnung auf. Das Drehgelenk umfasst ein Verbindungselement, welches durch die mindestens eine erste Öffnung und die mindestens eine zweite Öffnung angeordnet ist. Das Verbindungselement kann beispielsweise ein Stift, ein Bolzen oder eine Schraube sein. Insbesondere ist das Verbindungselement entlang der Drehachse des Drehgelenks angeordnet.

Bei bevorzugten Ausführungsformen ist das Drehgelenk als Scharnier ausgeführt. In Ausfiihrungsformen weist das erste Aufhängungsteil mindestens zwei erste Öffnungen entlang der Drehachse des Drehgelenks auf. Das Fixteil erstreckt sich zwischen die mindestens zwei ersten Öffnungen des ersten Aufhängungsteils hinein, wobei die mindestens eine zweite Öffnung des Fixteils zwischen zwei ersten Öffnungen des ersten Aufhängungsteils angeordnet ist. In weiteren Ausführungsformen weist das Fixteil mindestens zwei zweite Öffnungen entlang der Drehachse des Drehgelenks auf. Das erste Aufhängungsteil erstreckt sich zwischen die mindestens zwei zweiten Öffnungen des Fixteils hinein, wobei die mindestens eine erste Öffnung des ersten Aufhängungsteils zwischen zwei zweiten Öffnungen des Fixteils angeordnet ist.

In bevorzugten Ausführungsformen ist das Drehgelenk dazu eingerichtet, Drehmomente oder Drehmomentkomponenten in Richtungen senkrecht zur Drehachse abzustützen. Insbesondere ist das Drehgelenk dazu eingerichtet, Drehmomente oder Drehmomentkomponenten in Richtung der Wellenachse des Antriebs oder in Richtung der Längsachse einer Führungsschiene abzustützen. Das Fixteil und das erste Aufhängungsteil können entlang der Drehachse über mindestens zwei Kontaktflächen in Kontakt stehen, wobei sich die Kontaktflächen um die Drehachse erstrecken, insbesondere um die Drehachse und senkrecht zu der Drehachse. Insbesondere können das Fixteil und das erste Aufhängungsteil eine Drehmomentstütze bilden. Beispielsweise kann das Drehgelenk Drehmomente oder Drehmomentkomponenten, welche aus dem Antreiben eines Tragmittels oder dem Bewegen einer Aufzugskabine oder eines Gegengewichts resultieren, zumindest teilweise abstützen.

Vorzugsweise umfasst die Justiervorrichtung der Antriebsaufhängung das Fixteil, welches zur Befestigung an dem Stützelement eingerichtet ist, und ein zweites Aufhängungsteil, welches an dem Antrieb befestigt ist und mit dem Fixteil verbunden ist. Das Fixteil und das zweite Aufhängungsteil sind einstellbar zueinander verschiebbar. Die Justiervorrichtung kann insbesondere als lineare Justiervorrichtung ausgeführt sein. Die Justiervorrichtung kann eine Stellschraube umfassen, wobei die Justiervorrichtung dazu eingerichtet ist, durch ein Drehen der Stellschraube das Fixteil und das zweite Aufhängungsteil relativ zueinander zu verschieben, insbesondere linear relativ zueinander zu verschieben. Vorzugsweise ist das zweite Aufhängungsteil starr mit dem Antrieb verbunden und das Fixteil starr mit dem Stützelement verbunden.

Bei bevorzugten Ausführungsformen ist die Verkippung des Antriebs um das Drehgelenk durch Verschieben des zweiten Aufhängungsteils relativ zu dem Fixteil einstellbar. Beispielsweise ist die Verkippung durch ein Drehen einer Stellschraube der Justiervorrichtung einstellbar, wobei durch das Drehen der Stellschraube das zweite Aufhängungsteil relativ zu dem Fixteil verschoben wird. Insbesondere ist die Antriebsaufhängung dazu eingerichtet, durch das Verschieben den Antrieb um die Drehachse des Drehgelenks bezüglich des Stützelements, beispielsweise bezüglich einer Führungsschiene, zu verkippen. Insbesondere ist durch das Verschieben eine Verkippung von maximal 20° einstellbar, beispielsweise von maximal 10° oder von maximal 5°. In Ausführungsformen ist das Fixteil Teil des Drehgelenks und der Justiervorrichtung.

Vorzugsweise umfasst die Antriebsaufhängung mindestens ein Isolationselement, insbesondere ein mechanisches Isolationselement oder ein Pufferelement, wobei das mindestens eine Isolationselement eingerichtet ist, die Übertragung von Vibrationen oder Körperschall von dem Antrieb auf das Stützelement zu reduzieren oder zu verhindern. Vorzugsweise ist das Isolationselement ein Feder-Dämpfungs-Element. Der Antrieb kann durch das Isolationselement bezüglich der Ausbreitung von Vibrationen oder Körperschall von dem Stützelement entkoppelt sein. Insbesondere ist das Isolationselement eingerichtet, Vibrationen oder Körperschall zwischen dem Antrieb und dem Stützelement zu dämpfen. Das Isolationselement kann zwischen einem ersten Aufhängungsteil und einem Fixteil oder zwischen einem zweiten Aufhängungsteil und einem Fixteil angeordnet sein. Vorzugsweise ist ein Verbindungsmittel, das durch mindestens eine erste Öffnung des ersten Aufhängungsteils und mindestens eine zweite Öffnung des Fixteils angeordnet ist, zumindest teilweise von einem Isolationselement umhüllt. Insbesondere ist das Verbindungsmittel im Bereich der mindestens einen ersten Öffnung oder der mindestens einen zweiten Öffnung, beispielsweise im Bereich der mindestens einen ersten Öffnung und der mindestens einen zweiten Öffnung von dem Isolationselement umgeben. In Ausführungsformen umfasst das mindestens eine Isolationselement Kunststoff oder Gummi. Das mindestens eine Isolationselement kann den Vorteil bieten, dass die Ausbreitung von Körperschall auf ein Gebäude, in welchem eine Aufzugsanlage mit einem Antriebssystem nach hierin beschriebenen Ausführungsformen eingebaut ist, verhindert wird.

Bei bevorzugten Ausführungsformen umfasst die Antriebsaufhängung, insbesondere das erste Aufhängungsteil oder das zweite Aufhängungsteil, eine Adapterplatte, welche zur Befestigung der Antriebsaufhängung an einem aufhängungsseitigen Ende des Antriebs eingerichtet ist. Die Adapterplatte ist starr mit dem Antrieb verbunden, beispielsweise verschraubt. Die Adapterplatte kann eine Wellenöffnung zum Durchführen einer Antriebswelle des Antriebs aufweisen. In Ausführungsformen ist die Adapterplatte als separates Bauteil hergestellt. In weiteren Ausführungsformen ist die Adapterplatte als Teil des ersten Aufhängungsteils oder des zweiten Aufhängungsteils hergestellt. Insbesondere können das erste Aufhängungsteil und das zweite Aufhängungsteil einschliesslich der Adapterplatte einstückig hergestellt sein.

Gemäss Ausführungsformen umfasst eine Aufzugsanlage ein Antriebssystem nach einer der hierin beschriebenen Ausführungsformen. Die Aufzugsanlage umfasst eine Aufzugskabine. Die Aufzugskabine ist dazu eingerichtet, entlang einer Führungsschiene bewegt zu werden. Die Aufzugsanlage umfasst ein Gegengewicht, welches über ein Tragmittel mit der Aufzugskabine verbunden ist. Vorzugsweise ist die Führungsschiene zwischen der Aufzugskabine und dem Gegengewicht angeordnet. Der Antrieb ist zum Antreiben des Tragmittels eingerichtet. Durch das Antreiben des Tragmittels können die Aufzugskabine und das Gegengewicht vertikal bewegt werden, beispielsweise in entgegengesetzte vertikale Richtungen. Richtungsangaben bezüglich "oben", "unten", "horizontal" oder "vertikal" sind hierin insbesondere in Bezug auf die Richtung der Gewichtskraft zu verstehen.

Bei bevorzugten Ausführungsformen ist der Antrieb in einem oberen Endbereich der Aufzugsanlage angeordnet. Unter einem oberen Endbereich der Aufzugsanlage ist beispielsweise ein vertikaler Bereich der Aufzugsanlage zu verstehen, wobei der vertikale Bereich den oberen 30%, insbesondere den oberen 20% oder den oberen 10%, der Höhe der Aufzugsanlage entspricht. Beispielsweise kann der Antrieb in einem niedrigen Schachtkopf angeordnet sein. Insbesondere kann die Aufzugsanlage ohne Maschinenraum ausgeführt sein.

Vorzugsweise umfasst das Tragmittel einen Riemen. Ein Riemen kann beispielsweise aus ummantelten Seilen, beispielsweise aus ummantelten Stahlseilen, hergestellt sein. Der Riemen weist im Querschnitt eine Breite auf, welche grösser ist als eine Dicke des Riemens. Beispielsweise kann das Einstellen einer Verkippung des Antriebs relativ zu dem Stützelement einen Schräglauf des Riemens oder eine ungleichmässige Belastung des Riemens verhindern oder reduzieren. Insbesondere kann die Verkippung im Laufe der Lebenszeit der Aufzugsanlage nachjustiert werden. In weiteren Ausführungsformen umfasst das Tragmittel mindestens ein Seil auf, beispielsweise mindestens ein Stahlseil.

Bei Aufzugsanlagen gemäss bevorzugten Ausführungsformen weist die Aufzugskabine eine dem Antriebssystem zugewandte antriebsseitige Seitenwand auf und eine Wellenachse des Antriebs verläuft zumindest im Wesentlichen parallel zu der antriebsseitigen Seitenwand. Unter "zumindest im Wesentlichen parallel" ist hierin insbesondere eine parallele Ausrichtung oder eine von einer parallelen Ausrichtung um maximal 20°, beispielsweise um maximal 10° oder um maximal 5°, abweichende Ausrichtung zu verstehen. Insbesondere kann eine Treibscheibe des Antriebs in einer Draufsicht auf die Aufzugsanlage zwischen dem Gegengewicht und der Aufzugskabine angeordnet sein.

Bevorzugte Ausführungsformen umfassen mindestens ein weiteres Antriebssystem. Insbesondere umfassen Aufzugsanlagen mindestens ein weiteres Antriebssystem nach hierin beschriebenen Ausführungsformen. Das Antriebssystem und das mindestens eine weitere Antriebssystem können an gegenüberliegenden Seiten der Aufzugskabine angeordnet sein. Vorzugsweise treibt das mindestens eine weitere Antriebssystem ein weiteres Tragmittel an, welches mit der Aufzugskabine und insbesondere mit einem weiteren Gegengewicht verbunden ist. Die Verwendung mindestens zweier Antriebssysteme kann den Vorteil bieten, dass kleinere oder leichtere Antriebe verwendet werden können. Insbesondere kann der Platzbedarf eines Antriebssystems reduziert sein. Beispielsweise kann ein Antrieb in einer Draufsicht auf die Aufzugsanlage zwischen der Aufzugskabine und einer Schachtwand oder einem Gegengewicht angeordnet sein.

Bei bevorzugten Ausführungsformen des Verfahrens zur Montage umfasst ein Lagern des Antriebs ein Befestigen eines ersten Aufhängungsteils einer Antriebsaufhängung an dem Antrieb und eines Fixteils der Antriebsaufhängung an dem Stützelement. Vorzugsweise umfasst das Lagern ein Verbinden des ersten Aufhängungsteils mit dem Fixteil zu einem Drehgelenk der Antriebsaufhängung. Beispielsweise kann der Antrieb mit dem ersten Aufhängungsteil relativ zu dem an dem Stützelement befestigten Fixteil derart angeordnet werden, dass mindestens eine erste Öffnung des ersten Aufhängungsteils und mindestens eine zweite Öffnung des Fixteils entlang der Drehachse des zu bildenden Drehgelenks angeordnet sind. Anschliessend kann zur Bildung des Drehgelenks ein Verbindungsmittel, beispielsweise ein Stift, ein Bolzen oder eine Schraube, durch die mindestens eine erste Öffnung und die mindestens eine zweite Öffnung geführt oder angeordnet werden.

Bei bevorzugten Verfahren umfasst ein Stabilisieren des Antriebs ein Verbinden eines an dem Antrieb befestigten zweiten Aufhängungsteils mit einem Fixteil zur Bildung einer Justiervorrichtung. Bei weiteren bevorzugten Verfahren umfasst das Stabilisieren ein Befestigen eines mit dem Fixteil verbundenen zweiten Aufhängungsteils an dem Antrieb. Nach dem Stabilisieren kann beispielsweise eine Treibscheibe des Antriebs mit dem von dem Antriebssystem zu tragenden Gewicht einer Aufzugskabine und eines Gegengewichts belastet werden, ohne dass der Antrieb wesentlich aus der stabilisierten Position des Antriebs ausgelenkt wird. Das mit dem Fixteil verbundene zweite Aufhängungsteil kann relativ zu dem Fixteil einstellbar verschoben werden. Dadurch kann beispielsweise ein Einstellen einer Verkippung nach dem Stabilisieren ermöglicht werden.

Vorzugsweise umfasst ein Einstellen einer Verkippung ein Ausrichten des Antriebs relativ zu dem Stützelement durch Verschieben des zweiten Aufhängungsteils relativ zu dem Fixteil. Das Verschieben kann durch ein Drehen einer Stellschraube der Justiervorrichtung erfolgen. Insbesondere wird eine Verkippung um die Drehachse des Drehgelenks eingestellt. Bei bevorzugten Verfahren erfolgt die Montage des Antriebs an einer Führungsschiene als Stützelement.

Bevorzugte Ausführungsformen können gegenüber dem Stand der Technik den Vorteil bieten, dass ein Antrieb platzsparend an einem Stützelement montiert werden kann, beispielsweise an einer Führungsschiene. Insbesondere können Antriebssysteme gemäss bevorzugter Ausführungsformen ohne Aufbauten auf oder oberhalb der Führungsschiene oder ohne einen Maschinenraum montiert werden. Antriebssysteme gemäss bevorzugter Ausführungsformen können in Aufzugsschächten mit niedrigen Schachtköpfen montiert werden. Insbesondere können gemäss Ausführungsformen Antriebssysteme mit besonders kleinen oder leichten Antrieben ausgestattet werden. Bevorzugte Ausführungsformen können weiterhin den Vorteil bieten, dass eine Verkippung des Antriebs bezüglich des Stützelements eingestellt werden kann. Insbesondere bei einer Verwendung eines Riemens als Tragmittel kann ein Schräglauf vermieden oder reduziert werden. Die Verkippung kann im Laufe der Lebenszeit der Aufzugsanlage nachjustiert werden.

Nachfolgend sind verschiedene Aspekte der Erfindung anhand von Ausführungsbeispielen in Verbindung mit den Figuren näher erläutert, wobei die Figuren zeigen:
- Fig. 1: eine schematische Ansicht einer bevorzugten Ausführungsform eines Antriebssystems;
- Fig. 2: eine schematische Schnittansicht einer bevorzugten Ausführungsform eines Antriebssystems;
- Fig. 3: eine schematische Ansicht einer weiteren bevorzugten Ausführungsform eines Antriebssystems;
- Fig. 4: eine schematische Ansicht einer bevorzugten Ausführungsform einer Aufzugsanlage;
- Fig. 5: eine schematische Draufsicht auf eine Aufzugsanlage gemäss bevorzugter Ausführungsformen; und
- Fig. 6: eine schematische Darstellung eines bevorzugten Verfahrens zur Montage eines Antriebs an einem Stützelement einer Aufzugsanlage.

Fig. 1 zeigt eine schematische Ansicht eines Antriebssystems 1 gemäss einer möglichen Ausgestaltung der Erfindung. Das Antriebssystem 1 umfasst einen Antrieb 3, der über eine Antriebsaufhängung 7 an einem Stützelement 5 befestigt ist. In der Fig. 1 umfasst das Antriebssystem 1 eine Führungsschiene zum Führen einer Aufzugskabine, wobei die Führungsschiene das Stützelement 5 bildet. Fig. 2 zeigt eine schematische Schnittansicht des Antriebsystems 1. Die Schnittansicht zeigt einen Schnitt entlang einer Wellenachse 61 einer Antriebswelle 15 des Antriebs 3 und parallel zu einer Längsachse der Führungsschiene. In den Figuren 1 und 2 ist die Wellenachse 61 des Antriebs 3 zumindest im Wesentlichen senkrecht zu der Drehachse 31 des Drehgelenks 9 ausgerichtet. Insbesondere ist das Antriebssystem 1 dazu eingerichtet, dass die Wellenachse 61 zumindest im Wesentlichen parallel zu einer antriebsseitigen Seitenwand einer Aufzugskabine verläuft.

Die Antriebsaufhängung 7 umfasst ein Drehgelenk 9 zur verkippbaren Lagerung des Antriebs 3 an dem Stützelement 5. Das Drehgelenk 9 umfasst ein Fixteil 21, welches an dem Stützelement 5 befestigt ist. Das Drehgelenk 9 umfasst weiterhin ein erstes Aufhängungsteil 23, welches an dem Antrieb 3 befestigt ist. Das Fixteil 21 ist starr mit dem Stützelement 5 verbunden und das erste Aufhängungsteil 23 ist starr mit dem Antrieb 3 verbunden, insbesondere verschraubt. In den Ausführungsformen der Figuren 1 und 2 weist das erste Aufhängungsteil 23 zwei erste Öffnungen entlang der Drehachse 31 des Drehgelenks 9 auf. Wie beispielsweise in Fig. 2 gezeigt, erstreckt sich das Fixteil 21 zwischen die zwei ersten Öffnungen des ersten Aufhängungsteils 23 hinein, wobei eine zweite Öffnung des Fixteils 21 zwischen den zwei ersten Öffnungen des ersten Aufhängungsteils 23 angeordnet ist. Durch das scharnierartige Ineinandergreifen des Fixteils und des ersten Aufhängungsteils kann beispielsweise die Biegesteifigkeit des Drehgelenks 9 gegenüber Drehmomenten senkrecht zu der Drehachse 31 des Drehgelenks 9 erhöht werden, insbesondere gegenüber Drehmomenten in Richtung der Längsachse der Führungsschiene. Durch die zwei ersten Öffnungen und die zweite Öffnung ist ein Verbindungsmittel 29 angeordnet. In den Figuren 1 und 2 ist das Verbindungsmittel 29 als Bolzen, insbesondere als Gewindebolzen, ausgeführt, der durch die ersten Öffnungen und die zweite Öffnung geführt und mit einer Mutter fixiert ist.

Die Antriebsaufhängung 7 umfasst eine Justiervorrichtung 11. Die Justiervorrichtung 11 umfasst das Fixteil 21 und ein zweites Aufhängungsteil 41. Das zweite Aufhängungsteil 41 kann relativ zu dem Fixteil 21 linear verschoben werden. In der Ausführungsform der Fig. 2 kann das zweite Aufhängungsteil 41 durch Drehen einer Stellschraube 43 der Justiervorrichtung 11 relativ zu dem Fixteil 21 verschoben werden. Durch ein Verschieben des zweiten Aufhängungsteils 41 relativ zu dem Fixteil 21 kann eine Verkippung des Antrieb 3 um die Drehachse 31 des Drehgelenks 9 relativ zu dem Stützelement 5 eingestellt oder justiert werden. Insbesondere kann auch eine Verkippung der Antriebswelle 15 und einer auf der Antriebswelle 15 angeordneten Treibscheibe 13 relativ zu dem Stützelement 5 eingestellt werden. Das Einstellen einer Verkippung der Treibscheibe 13 kann beispielsweise bei der Verwendung eines Riemens als Tragmittel einen Schräglauf des Riemens vermeiden oder reduzieren.

Die Antriebsaufhängung 7 der Figuren 1 und 2 umfasst Isolationselemente 47, welche zwischen dem ersten Aufhängungsteil 23 und dem Fixteil 21 und zwischen dem zweiten Aufhängungsteil 41 und dem Fixteil 21 angeordnet sind. Insbesondere ist um das Verbindungsmittel 29 im Bereich der ersten Öffnung des ersten Aufhängungsteils 23 und im Bereich der zweiten Öffnungen des Fixteils 21 ein weiteres Isolationselement 47 angeordnet. Die Isolationselemente 47 sind dazu eingerichtet, die Ausbreitung von Vibrationen oder Körperschall von dem Antrieb 3 hin zu dem Stützelement 5 zu reduzieren, insbesondere zu dämpfen.

Der Antrieb 3 ist in Fig. 2 als getriebeloser Elektromotor ausgeführt. Die Antriebsaufhängung 7 umfasst eine Adapterplatte 33, welche an dem Elektromotor befestigt ist. Das erste Aufhängungsteil 23 und das zweite Aufhängungsteil 41 sind über die Adapterplatte 33 an dem Antrieb 3 befestigt. Der Antrieb 3 umfasst eine Antriebselektronik 35 und eine Antriebskühlung 37. In den Figuren 1 und 2 sind die Antriebselektronik 35 und die Antriebskühlung 37 an einer Unterseite des Antriebs 3 angeordnet. Dadurch kann beispielsweise ein Platzbedarf des Antriebs 3 in horizontalen Richtungen reduziert werden.

Fig. 3 zeigt eine Ansicht einer weiteren beispielhaften Ausführungsform eines bevorzugten Antriebssystems 1. In der Fig. 3 weist das Fixteil 21 zwei zweite Öffnungen entlang der Drehachse 31 des Drehgelenks 9 auf. Das erste Aufhängungsteil 23 erstreckt sich zwischen die zwei zweiten Öffnungen des Fixteils 21 hinein, wobei eine erste Öffnung des ersten Aufhängungsteils 23 zwischen den zwei zweiten Öffnungen angeordnet ist. Ein Verbindungsmittel 29 erstreckt sich durch die zwei zweiten Öffnungen und die erste Öffnung. In der Fig. 3 umfasst das Fixteil 21 eine Gerüststruktur 40, welche an dem Stützelement befestigt ist, und Zwischenblöcke 39, in welchen jeweils eine zweite Öffnung des Fixteils 21 ausgeführt ist. Die Zwischenblöcke 39 können insbesondere Lasten zwischen dem Verbindungselement 29 und der Gerüststruktur 40 übertragen. Die Gerüststruktur 40 und die Zwischenblöcke 39 sind starr miteinander verbunden, in der Fig. 3 beispielsweise miteinander verschraubt.

In Fig. 3 umfasst die Justiervorrichtung 11 ein zweites Aufhängungsteil 41, welches die Treibscheibe 13 des Antriebs 3 teilweise umschliesst. Das zweite Aufhängungsteil 41 ist käfigförmig um die Treibscheibe 41 ausgeführt, wobei das käfigförmige zweite Aufhängungsteil 41 Fenster zum Durchführen eines Tragmittels aufweist. An der dem Stützelement 5 zugewandten Seite des zweiten Aufhängungsteils 41 weist die Justiervorrichtung 11 eine Stellschraube zum Einstellen der Verkippung des Antriebs 3 bezüglich des Stützelements 5 auf. Zwischen dem ersten Aufhängungsteil 23 und dem Fixteil 21 und zwischen dem zweiten Aufhängungsteil 41 und dem Fixteil 21 sind Isolationselemente 47 angeordnet. In der beispielhaften Ausführungsform der Fig. 3 sind das erste Aufhängungsteil 23, das zweite Aufhängungsteil 41 und die Adapterplatte 33 einstückig ausgeführt. Durch eine einstückige Ausführung kann eine Antriebsaufhängung insbesondere eine hohe Stabilität aufweisen.

Die Figuren 4 und 5 zeigen eine beispielhafte Ausführungsform einer Aufzugsanlage 51. Die Aufzugsanlage 51 umfasst ein Antriebssystem 1 nach hierin beschriebenen Ausführungsformen mit einem Antrieb 3 und einer Antriebsaufhängung 7 zur Befestigung des Antriebs 3 an einem Stützelement 5. Als Stützelement 5 ist in den Figuren 4 und 5 eine Führungsschiene zum Führen einer Aufzugskabine 53 vorgesehen. Die Aufzugskabine 53 ist über ein Tragmittel 57 mit einem Gegengewicht 55 verbunden. Das Tragmittel 57, beispielsweise ein Riemen, ist über eine Treibscheibe 13 des Antriebs 3 geführt. Der Antrieb 3 ist eingerichtet, das Tragmittel 57 anzutreiben und die Aufzugskabine 53 sowie das Gegengewicht 55 vertikal zu bewegen.

In den Figuren 4 und 5 ist der Antrieb 7 in einem oberen Endbereich der Aufzugsanlage 51 angeordnet. Wie beispielhaft in der Draufsicht auf die Aufzugsanlage 51 in Fig. 5 gezeigt, ist eine Wellenachse 61 des Antriebs 3 zumindest im Wesentlichen parallel zu einer antriebsseitigen Seitenwand 63 der Aufzugskabine 53 ausgerichtet. Die Drehachse 31 eines Drehgelenks der Antriebsaufhängung 7 ist zumindest im Wesentlichen senkrecht zu der Wellenachse 61 und zumindest im Wesentlichen senkrecht zu einer vertikalen Richtung ausgerichtet. Die Verkippung der Wellenachse 61 bezüglich einer vertikalen Richtung oder bezüglich der Längsachse der Führungsschiene ist beispielsweise zumindest im Wesentlichen senkrecht eingestellt.

Die Aufzugsanlage 51 der Figuren 4 und 5 weist ein weiteres Antriebssystem 71 gemäss hierin beschriebenen Ausführungsformen eines Antriebssystems auf. Das weitere Antriebssystem 71 umfasst einen weiteren Antrieb 73 und eine weitere Antriebsaufhängung 75 zur Befestigung des weiteren Antriebs 73 an einem weiteren Stützelement 79, welches in den Figuren 4 und 5 durch eine weitere Führungsschiene gebildet wird. Der weitere Antrieb 73 ist eingerichtet, ein weiteres Tragmittel 81 anzutreiben welches mit der Aufzugskabine 53 und einem weiteren Gegengewicht 77 verbunden ist. Die Verwendung eines weiteren Antriebssystems kann die Nutzung kleinerer oder leichterer Antriebe ermöglichen. Insbesondere kann ein Platzbedarf eines Antriebs in einem Schachtkopf oder einer Schachtgrube verringert werden. Ausserdem können kleinere oder leichtere Antriebe einfacher montiert werden.

Fig. 6 zeigt ein Verfahren 100 zur Montage eines Antriebs an einem Stützelement einer Aufzugsanlage in einer beispielhaften Ausführungsform. Bei 110 umfasst das Verfahren 100 ein Lagern des Antriebs an dem Stützelement mittels eines Drehgelenks. Beispielsweise wird bei 110 ein Fixteil einer Antriebsaufhängung an einer Führungsschiene befestigt, beispielsweise festgeschraubt. Ein erstes Aufhängungsteil und ein zweites Aufhängungsteil werden über eine Adapterplatte an dem Antrieb befestigt. Anschliessend wird der Antrieb so positioniert, dass zur Bildung eines scharnierartigen Drehgelenks ein Bolzen durch mindestens eine erste Öffnung des ersten Aufhängungsteils und mindestens eine zweite Öffnung des Fixteils geführt wird. Der Bolzen wird mit einer Mutter fixiert. Das Verfahren kann den Vorteil bieten, dass der Antrieb beispielsweise von Hand positioniert und an dem Stützelement gelagert werden kann.

Nach dem Lagern erfolgt bei 120 ein Stabilisieren des Antriebs bezüglich des Stützelements. Dabei wird in der beispielhaften Ausführungsform das zweite Aufhängungsteil mit dem Fixteil zu einer Justiervorrichtung verbunden, wobei nach dem Verbinden das zweite Aufhängungsteil und das Fixteil über eine Stellschraube einstellbar zueinander verschoben werden können. Insbesondere lässt sich der Antrieb nach dem Stabilisieren nicht mehr frei um die Drehachse des Drehgelenks bewegen, sondern nur durch Drehen der Stellschraube.

Bei 130 erfolgt ein Einstellen einer Verkippung des Antriebs um das Drehgelenk durch ein Drehen der Stellschraube. Die Verkippung des Antriebs oder der Wellenachse des Antriebs wird so eingestellt, dass die Wellenachse zumindest im Wesentlichen senkrecht zu einer vertikalen Richtung verläuft oder dass ein Schräglauf eines Riemens vermieden oder reduziert wird.

## Patentansprüche

1. Antriebssystem (1) für eine Aufzugsanlage, mit
einem Antrieb (3), und
einer Antriebsaufhängung (7) zur Befestigung des Antriebs (3) an einem Stützelement (5) der Aufzugsanlage,
wobei die Antriebsaufhängung (7) umfasst:
- ein Drehgelenk (9) zur verkippbaren Lagerung des Antriebs (3) an dem Stützelement (5); und
- eine Justiervorrichtung (11) zum Einstellen einer Verkippung des Antriebs (3) um das Drehgelenk (9),
wobei das Drehgelenk (9) umfasst:
ein Fixteil (21), welches zur Befestigung an dem Stützelement (5) eingerichtet ist; und
ein erstes Aufhängungsteil (23), welches an dem Antrieb (3) befestigt ist;
wobei das Fixteil (21) und das erste Aufhängungsteil (23) drehbar miteinander verbunden sind,
**dadurch gekennzeichnet, dass**
das erste Aufhängungsteil (23) mindestens eine erste Öffnung und das Fixteil (21) mindestens eine zweite Öffnung aufweist; und dass
das Drehgelenk (9) ein Verbindungselement (29) umfasst, welches durch die mindestens eine erste Öffnung und die mindestens eine zweite Öffnung angeordnet ist.

2. Antriebssystem (1) nach Anspruch 1, umfassend eine Führungsschiene zum Führen einer Aufzugskabine, wobei die Führungsschiene das Stützelement (5) bildet.

3. Antriebssystem (1) nach einem der vorhergehenden Ansprüche, wobei die Justiervorrichtung (11) umfasst:
das Fixteil (21), welches zur Befestigung an dem Stützelement (5) eingerichtet ist; und
ein zweites Aufhängungsteil (41), welches an dem Antrieb (3) befestigt ist und mit dem Fixteil (21) verbunden ist;
wobei das Fixteil (21) und das zweite Aufhängungsteil (41) einstellbar zueinander verschiebbar sind.

4. Antriebssystem (1) nach Anspruch 3, wobei die Verkippung des Antriebs (3) um das Drehgelenk (9) durch Verschieben des zweiten Aufhängungsteils (41) relativ zu dem Fixteil (21) einstellbar ist.

5. Antriebssystem (1) nach einem der vorhergehenden Ansprüche, wobei das Drehgelenk (9) oberhalb einer Treibscheibe (13) des Antriebs (3) angeordnet ist; und wobei die Justiervorrichtung (11) unterhalb der Treibscheibe (13) angeordnet ist.

6. Antriebssystem (1) nach einem der vorhergehenden Ansprüche, wobei eine Drehachse (31) des Drehgelenks (9) zumindest im Wesentlichen senkrecht zu einer Wellenachse (61) des Antriebs (3) steht und/oder wobei das Drehgelenk (9) dazu eingerichtet ist, Drehmomente oder Drehmomentkomponenten in Richtungen senkrecht zur Drehachse (31) abzustützen.

7. Antriebssystem (1) nach einem der vorhergehenden Ansprüche, wobei die Antriebsaufhängung (7) mindestens ein Isolationselement (47) umfasst, wobei das mindestens eine Isolationselement (47) eingerichtet ist, eine Übertragung von Vibrationen oder Körperschall von dem Antrieb (3) auf das Stützelement (5) zu reduzieren oder zu verhindern.

8. Aufzugsanlage (51), mit
einem Antriebssystem (1) nach einem der vorhergehenden Ansprüche;
einer Aufzugskabine (53); und
einem Gegengewicht (55), welches über ein Tragmittel (57) mit der Aufzugskabine (53) verbunden ist;
wobei der Antrieb (3) zum Antreiben des Tragmittels (57) eingerichtet ist.

9. Aufzugsanlage (51) nach Anspruch 8, wobei der Antrieb (3) in einem oberen Endbereich der Aufzugsanlage (51) angeordnet ist.

10. Aufzugsanlage (51) nach einem der Ansprüche 8 und 9, wobei das Tragmittel (57) einen Riemen umfasst.

11. Aufzugsanlage (51) nach einem der Ansprüche 8 bis 10, wobei die Aufzugskabine (53) eine dem Antriebssystem (1) zugewandte antriebsseitige Seitenwand (63) aufweist; und wobei eine Wellenachse (61) des Antriebs zumindest im Wesentlichen parallel zu der antriebsseitigen Seitenwand (63) verläuft.

12. Aufzugsanlage (51) nach einem der Ansprüche 8 bis 11, wobei die Aufzugsanlage (51) mindestens ein weiteres Antriebssystem (71) umfasst.

13. Verfahren zur Montage eines Antriebs (3) an einem Stützelement (5) einer Aufzugsanlage (51) nach einem der Ansprüche 8-12, mit
Lagern des Antriebs (3) an dem Stützelement (5) mittels eines Drehgelenks (9); Stabilisieren des Antriebs (3) bezüglich des Stützelements (5); und
Einstellen einer Verkippung des Antriebs (3) um das Drehgelenk (9).

## Claims

1. A drive system (1) for an elevator installation, comprising a drive (3), and
a drive suspension (7) for fastening the drive (3) to a support element (5) of the elevator installation,
wherein the drive suspension (7) comprises:
- a rotary joint (9) for tiltably mounting the drive (3) on the support element (5); and
- an adjustment device (11) for setting a tilt of the drive (3) about the rotary joint (9),
wherein the rotary joint (9) comprises:
a fixing part (21) which is designed for fastening to the support element (5); and
a first suspension part (23) which is fastened to the drive (3);
wherein the fixing part (21) and the first suspension part (23) are rotatably connected to each other,
**characterized in that**
the first suspension part (23) has at least one first opening and the fixing part (21) has at least one second opening; and **in that** the rotary joint (9) comprises a connecting element (29) which is arranged so as to pass through the at least one first opening and the at least one second opening.

2. The drive system (1) according to claim 1, comprising a guide rail for guiding an elevator car, wherein the guide rail forms the support element (5).

3. The drive system (1) according to any of the preceding claims, wherein the adjustment device (11) comprises:
the fixing part (21) which is designed for fastening to the support element (5); and
a second suspension part (41) which is fastened to the drive (3) and connected to the fixing part (21);
wherein the fixing part (21) and the second suspension part (41) are displaceable relative to one another in a settable manner.

4. The drive system (1) according to claim 3, wherein the tilt of the drive (3) about the rotary joint (9) can be set by displacing the second suspension part (41) relative to the fixing part (21).

5. The drive system (1) according to any of the preceding claims, wherein the rotary joint (9) is arranged above a friction drive pulley (13) of the drive (3); and wherein the adjustment device (11) is arranged below the friction drive pulley (13).

6. The drive system (1) according to any of the preceding claims, wherein an axis of rotation (31) of the rotary joint (9) is at least substantially perpendicular to a shaft axis (61) of the drive (3) and/or wherein the rotary joint (9) is designed to support torques or torque components in directions perpendicular to the axis of rotation (31).

7. The drive system (1) according to any of the preceding claims, wherein the drive suspension (7) comprises at least one isolation element (47), wherein the at least one isolation element (47) is designed to reduce or prevent a transmission of vibrations or structure-borne noise from the drive (3) to the support element (5).

8. An elevator installation (51), comprising
a drive system (1) according to any of the preceding claims;
an elevator car (53); and
a counterweight (55) which is connected to the elevator car (53) via a carrier means (57); wherein the drive (3) is designed to drive the carrier means (57).

9. The elevator installation (51) according to claim 8, wherein the drive (3) is arranged in an upper end region of the elevator installation (51).

10. The elevator installation (51) according to either claim 8 and claim 9, wherein the carrier means (57) comprises a belt.

11. The elevator installation (51) according to any of claims 8 to 10, wherein the elevator car (53) has a drive-side side wall (63) that faces the drive system (1); and wherein a shaft axis (61) of the drive runs at least substantially parallel to the drive-side side wall (63).

12. The elevator installation (51) according to any of claims 8 to 11, wherein the elevator installation (51) comprises at least one further drive system (71).

13. A method for installing a drive (3) on a support element (5) of an elevator installation (51) according to any of claims 8-12, comprising mounting the drive (3) on the support element (5) by means of a rotary joint (9); stabilizing the drive (3) with respect to the support element (5); and setting a tilt of the drive (3) about the rotary joint (9).

## Revendications

1. Système d'entraînement (1) pour une installation d'ascenseur, comportant un entraînement (3), et
une suspension d'entraînement (7) permettant de fixer l'entraînement (3) à un élément de soutien (5) de l'installation d'ascenseur,
dans lequel la suspension d'entraînement (7) comprend :
- une articulation tournante (9) pour le montage de manière à pouvoir être incliné de l'entraînement (3) sur l'élément de soutien (5) ; et
- un dispositif d'ajustement (11) permettant de régler une inclinaison de l'entraînement (3) autour de l'articulation tournante (9),
dans lequel l'articulation tournante (9) comprend :
une partie fixe (21) conçue pour être fixée à l'élément de soutien (5) ; et
une première partie de suspension (23) fixée à l'entraînement (3) ;
dans lequel la partie fixe (21) et la première partie de suspension (23) sont reliées l'une à l'autre de manière à pouvoir tourner,
**caractérisé en ce que**
la première partie de suspension (23) présente au moins une première ouverture et la partie fixe (21) présente au moins une seconde ouverture ; **et en ce que** l'articulation tournante (9) comprend un élément de liaison (29) qui est disposé à travers l'au moins une première ouverture et l'au moins une seconde ouverture.

2. Système d'entraînement (1) selon la revendication 1, comprenant un rail de guidage permettant de guider une cabine d'ascenseur, dans lequel le rail de guidage forme l'élément de soutien (5).

3. Système d'entraînement (1) selon l'une des revendications précédentes, dans lequel le dispositif d'ajustement (11) comprend :
la partie fixe (21) conçue pour être fixée à l'élément de soutien (5) ; et
une seconde partie de suspension (41) fixée à l'entraînement (3) et reliée à la partie fixe (21) ;
dans lequel la partie fixe (21) et la seconde partie de suspension (41) peuvent être déplacées de manière à pouvoir être réglées l'une par rapport à l'autre.

4. Système d'entraînement (1) selon la revendication 3, dans lequel l'inclinaison de l'entraînement (3) autour de l'articulation tournante (9) peut être réglée en déplaçant la seconde partie de suspension (41) par rapport à la partie fixe (21).

5. Système d'entraînement (1) selon l'une des revendications précédentes, dans lequel l'articulation tournante (9) est disposée au-dessus d'une poulie motrice (13) de l'entraînement (3) ; et dans lequel le dispositif d'ajustement (11) est disposé en dessous de la poulie motrice (13).

6. Système d'entraînement (1) selon l'une des revendications précédentes, dans lequel un axe de rotation (31) de l'articulation tournante (9) est au moins sensiblement perpendiculaire à un axe d'arbre (61) de l'entraînement (3) et/ou dans lequel l'articulation tournante (9) est conçue pour soutenir des couples ou des composantes de couple dans des directions perpendiculaires à l'axe de rotation (31).

7. Système d'entraînement (1) selon l'une des revendications précédentes, dans lequel la suspension d'entraînement (7) comprend au moins un élément d'isolation (47), dans lequel l'au moins un élément d'isolation (47) est conçu pour réduire ou pour empêcher une transmission de vibrations ou de bruits solidiens provenant de l'entraînement (3) sur l'élément de soutien (5).

8. Installation d'ascenseur (51), comportant
un système d'entraînement (1) selon l'une des revendications précédentes,
une cabine d'ascenseur (53) ; et
un contrepoids (55) relié à la cabine d'ascenseur (53) par l'intermédiaire d'un moyen de support (57) ;
dans lequel l'entraînement (3) est conçu pour l'entraînement du moyen de support (57).

9. Installation d'ascenseur (51) selon la revendication 8, dans laquelle l'entraînement (3) est disposé dans une région d'extrémité supérieure de l'installation d'ascenseur (51).

10. Installation d'ascenseur (51) selon l'une des revendications 8 et 9, dans laquelle le moyen de support (57) comprend une courroie.

11. Installation d'ascenseur (51) selon l'une des revendications 8 à 10, dans laquelle la cabine d'ascenseur (53) présente une paroi latérale (63) côté entraînement tournée vers le système d'entraînement (1) ; et dans laquelle un axe d'arbre (61) de l'entraînement s'étend au moins sensiblement parallèlement à la paroi latérale (63) côté entraînement.

12. Installation d'ascenseur (51) selon l'une des revendications 8 à 11, dans laquelle l'installation d'ascenseur (51) comprend au moins un autre système d'entraînement (71).

13. Procédé permettant d'installer un entraînement (3) sur un élément de soutien (5) d'une installation d'ascenseur (51) selon l'une des revendications 8 à 12, comportant le montage de l'entraînement (3) sur l'élément de soutien (5) au moyen d'une articulation tournante (9) ;
la stabilisation de l'entraînement (3) par rapport à l'élément de soutien (5) ; et
le réglage d'une inclinaison de l'entraînement (3) autour de l'articulation tournante (9).
